# EUROPÄISCHE PATENTSCHRIFT

(11) **EP 1 150 790 B1**
(45) Veröffentlichungstag und Bekanntmachung des Hinweises auf die Patenterteilung: **12.06.2002**
(21) Anmeldenummer: 00916755.2
(22) Anmeldetag: 11.02.2000
(51) Int. Cl.: B22D 41/04

(54) **GEFÄSS FÜR METALLURGISCHE ZWECKE**
TANK FOR METALLURGICAL PURPOSES
RECIPIENT UTILISE EN METALLURGIE

(30) Priorität: 11.02.1999 DE 19907482; 10.02.2000 DE 10006771
(43) Veröffentlichungstag der Anmeldung: 07.11.2001
(73) Patentinhaber: Mannesmannröhren-Werke AG, 45473 Mülheim a.d. Ruhr (DE); Asku-Scholten GmbH, 47198 Duisburg (DE); ThyssenKrupp Stahl AG, 47166 Duisburg (DE)
(72) Erfinder: DIVJAK, Franz-Josef, D-47495 Rheinberg (DE); GOHRES, Hans-Werner, D-47239 Duisburg (DE); KLEINJAN, Olaf, D-47447 Moers (DE); TANIYAN, Sait, D-47443 Moers (DE); SCHWALENSTÖCKER, Günter, D-45149 Essen (DE); ASMUS, Norbert, D-47441 Moers (DE)
(74) Vertreter: Meissner, Peter E., Dipl.-Ing.
(86) Internationale Anmeldenummer: DE0000443
(87) Internationale Veröffentlichungsnummer: WO0047353

(56) Entgegenhaltungen:
- WO-A-95/25819
- DE-A- 1 508 156
- DE-C- 19 538 530
- DE-C- 19 706 056

## Beschreibung

Die Erfindung betrifft ein Gefäß für metallurgische Zwecke zum Transport von schmelzflüssigen Metallen gemäß dem Oberbegriff des Patentanspruches 1 oder 2.

Gefäße für metallurgische Zwecke sind seit langem bekannt (DE-AS 11 66 980, DE-PS 11 72 404, DE-AS 15 83 308, DE-AS 29 01 011). Allen Konstruktionen ist gemeinsam, dass das Gefäß einen die hitzebeständige Auskleidung aufnehmenden Metallmantel aufweist. Am Metallmantel sind außenseitig zwei einander gegenüberliegende Lagerzapfen angeordnet, die sich auf einer Versteifungsbandage, einem Lagerschild oder einer Kastenkonstruktion abstützen, die wiederum fest mit dem Metallmantel verbunden sind. Überwiegend wird der Metallmantel mit zwei im axialen Abstand voneinander angeordneten umlaufenden Versteifungsringen verstärkt, zwischen denen das Lagerschild befestigt wird. Spannungstechnisch sind alle bekannten Konstruktionen nicht optimal ausgelegt, so dass das Verhältnis von Eigengewicht zu Füllgewicht besonders ungünstig ist.

Ein weiterentwickeltes Gefäß für metallurgische Zwecke ist aus der DE 197 06 056 C1 bekannt. Es besteht aus einem eine hitzebeständige Auskleidung aufnehmenden, aus einzelnen rohrförmigen Schüssen zusammengesetzten Metallmantel, der zwei in Umfangsrichtung verlaufende und im axialen Abstand voneinander im Metallmantel integrierte Versteifungsringe aufweist. An der Außenseite des Metallmantels sind zwei Tragzapfen einander gegenüberliegend angeordnet und mittels je eines mit dem Versteifungsring mittels einer Schweißnaht verbundenen Zapfenschildes abgestützt. Das Zapfenschild ist so zwischen den beiden Versteifungsringen angeordnet, dass es einen geringen radialen Abstand zum Metallmantel aufweist.

Problematisch bei dieser Konstruktion ist, dass der feste Verbund zwischen Zapfenschild und Versteifungsringen spannungstechnisch hohe Werte erzeugt und im Verbindungsbereich die Gesamtbelastung beeinträchtigende Spannungsspitzen auftreten können. Unter Umständen stehen keine Spannungsreserven mehr zur Verfügung, so dass die Gefahr eines plastischen Fließens besteht.

Es ist daher Aufgabe der Erfindung, ein Gefäß für metallurgische Zwecke mit Füllinhalten von 80 t bis 400 t, insbesondere ein Gefäß mit einem kreisrunden Querschnitt anzugeben, dessen Spannungsverteilung im Bereich der Befestigung des Zapfenschildes im Hinblick auf die Gesamtbelastung günstiger ist und das erhöhte Spannungsreserven gegenüber plastischer Verformung aufweist. Außerdem soll das Verhältnis vom Eigengewicht zu Füllgewicht günstiger sein als bisher bekannt.

Diese Aufgabe wird ausgehend vom Oberbegriff in Verbindung mit den Merkmalen des kennzeichnenden Teiles der Ansprüche 1 und 2 gelöst. Vorteilhafte Weiterbildungen sind jeweils Gegenstand von Unteransprüchen.

Kem der Erfindung ist die begrenzt bewegliche Anordnung des Zapfenschildes in vertikaler und in Umfangsrichtung, wobei zur Aufnahme des Eigengewichtes des Zapfenschildes und des Gefäßes bei vertikaler und gekippter Position des Gefäßes Mittel am Metallmantel und/oder an den Versteifungsringen angeordnet sind. Durch diese Anordnung wird sichergestellt, dass das relativ kalte Zapfenschild die Wärmeausdehnung des Gefäßes nicht behindert; die Kräfte jedoch über die Mittel eingeleitet werden können. Beispielsweise kann das Mittel als eine das Zapfenschild umfassende Kastenkonstruktion ausgebildet sein, innerhalb derer das Zapfenschild mit Spiel begrenzt verschiebbar ist. Dabei spielt es keine Rolle, ob die Kastenkonstruktion rechteckig, rund oder oval ist. In der Abstellposition des Gefäßes kommt das Zapfenschild durch sein Eigengewicht auf dem in 6-Uhr-Lage sich befindenden Bereich der Kastenkonstruktion zur Anlage. Wird das Gefäß angehoben, kommt das Zapfenschild auf dem in 12-Uhr-Lage sich befindenden Bereich der Kastenkonstruktion zur Anlage. Wird das Gefäß beispielsweise um 90° gekippt, dann erfolgt die Anlage des Zapfenschildes in 3- oder 9-Uhr-Lage der Kastenkonstruktion. Alternativ kann man statt der Kastenkonstruktion klammerähnliche Elemente vorsehen, die die Randbereiche des Zapfenschildes einfassen. Spannungstechnisch gesehen ist das völlig freigestellte Zapfenschild optimal, da das warmgehende Gefäß sich in vertikaler und in Umfangsrichtung ohne Behinderung frei ausdehnen kann. Je nach Größe und Querschnittsform des Gefäßes kann es aber günstiger sein, eine andere Art der Anordnung des Zapfenschildes zu wählen. Dabei sind insbesondere die zu übertragenden Kräfte zu berücksichtigen. Bei einer solchen Lösung ist nur ein dem jeweiligen Versteifungsring zugewandter Randbereich stoffschlüssig mit dem Versteifungsring verbunden, Diese Lösung hat den Vorteil, dass über die stoffschlüssige Verbindung große Kräfte übertragen werden können und die behinderungsfreie Ausdehnung in vertikaler Richtung erhalten bleibt, da der gegenüberliegende Randbereich freigestellt ist. Je nach Auslegung kann man erreichen, dass der stoffschlüssige Verbund so steif ist, dass auf Mittel zur Abstützung des Eigengewichtes insbesondere bei gekippter Position des Gefäßes verzichtet werden kann. In anderen Fällen wird man eine Führung für den freigestellten Randbereich vorsehen.

Die Mittel können Stege sein, die in Schlitze geführt sind oder Führungsgriffe, in deren Zwischenraum der Randbereich des Zapfenschildes geführt wird oder Klammern, die die seitlichen Bereiche des freigestellten Randbereiches des Zapfenschildes führen. Die Mittel können integraler Bestandteil des Versteifungsringes sein oder mittels einer Schweißnaht mit dem Versteifungsring verbunden werden.

Vorzugsweise wird man die stoffschlüssige Verbindung zwischen Zapfenschild und Versteifungsring am oberen Versteifungsring vorsehen. Um an Nahtlänge einzusparen, wird außerdem vorgeschlagen, diesen Randbereich als Segment des Versteifungsringes auszubilden, das mit den angrenzenden Segmenten des Versteifungsringes stoffschlüssig über eine Quernaht verbunden ist, deren Gesamtlänge kürzer ist als die in Umfangsrichtung liegende Längsnaht.

Bei einer weiteren Vereinfachung der Gesamtkonstruktion wird der untere Versteifungsring weggelassen. Auch bei dieser Variante kann man Randbereich des Zapfenschildes führen oder sogar ganz darauf verzichten. Die Führungsmittel sind vergleichbar ausgebildet, wie bei der zuvor erläuterten Gefäßkonstruktion. Eine Besonderheit stellt ein umlaufender Ring dar, der stoffschlüssig mit dem Randbereich beider Zapfenschilde verbunden ist. Um eine gute Führung zwischen Ring und Metallmantel sicherzustellen, werden am Zapfenschild bzw. am Ring über den Umfang verteilt Abstandshalter angeordnet.

Weitere Merkmale, Vorteile und Einzelheiten der Erfindung ergeben sich aus der nachfolgenden Beschreibung von in einer Zeichnung dargestellten Ausführungsbeispiele. Es zeigen:
- Figur 1a: einen Schnitt in Richtung A-A in Figur 1b
- Figur 1b: eine Teilvorderansicht eines erfindungsgemäß ausgebildeten metallurgischen Gefäßes im Bereich des Zapfenschildes
- Figur 1c: einen Schnitt in Richtung B-B in Figur 1b
- Figur 2a-2c: wie Figur 1 a-c, aber eine zweite Ausführungsform
- Figur 3a-3c: wie Figur 1a-c, aber eine dritte Ausführungsform
- Figur 4a: einen Schnitt in Richtung B-B in Figur 4b
- Figur 4b: wie Figur 1 b, aber eine vierte Ausführungsform
- Figur 4c: einen Schnitt in Richtung A-A in Figur 4b
- Figur 4d: einen Schnitt in Richtung C-C in Figur 4b
- Figur 4e: eine vergrößerte Darstellung einer Variante des Details X
- Figur 5a: einen Schnitt in Richtung A-A in Figur 5b
- Figur 5b: wie Figur 1b, aber eine fünfte Ausführungsform
- Figur 5c: einen Schnitt in Richtung C-C in Figur 5b
- Figur 5d: einen Schnitt in Richtung B-B in Figur 5c
- Figur 5e: einen Schnitt in Richtung D-D in Figur 5c
- Figur 6a: einen Schnitt in Richtung A-A in Figur 6b
- Figur 6b: wie Figur 1 b, aber eine sechste Ausführungsform
- Figur 6c: einen Schnitt in Richtung B-B in Figur 6b
- Figur 7a-c: eine Variante der Ausführungsform von Figur 6a-c
- Figur 8a: einen Schnitt in Richtung A-A in Figur 8b
- Figur 8b: wie Figur 1b, aber eine achte Ausführungsform
- Figur 9a: einen Schnitt in Richtung A-A in Figur 9b
- Figur 9b: wie Figur 1b, aber eine neunte Ausführungsform
- Figur 9c: einen Schnitt in Richtung B-B in Figur 9b

Figur 1a - 1c zeigt in einer Ansicht und zwei Schnitten eine erste Ausführungsform eines erfindungsgemäß ausgebildeten metallurgischen Gefäßes. Der die Feuerfestauskleidung aufnehmende Metallmantel weist in diesem Ausführungsbeispiel drei rohrförmige Schüsse 1,2,3 auf, zwischen denen als integraler Bestandteil ein oberer Versteifungsring 4 und ein unterer Versteifungsring 5 angeordnet sind. Schwach angedeutet ist die stoffschlüssige Verbindung beider Versteifungsringe 4,5 mittels umlaufender Schweißnähte 6-9. Erfindungsgemäß ist das Zapfenschild 10 zwischen beiden Versteifungsringen 4,5 behinderungsfrei sowohl in vertikaler als auch in Umfangsrichtung angeordnet. Das Eigengewicht des Zapfenschildes 10 einschl. des darin eingeschweißten Zapfens 11 wird bei vertikaler Position des Gefäßes durch einen am unteren Versteifungsring 5 angeordneten Steg 12 aufgefangen. Dieser Steg 12 greift in eine im unteren Randbereich des Zapfenschildes 10 angeordnete Ausnehmung 13 ein, so dass auch bei gekippter Stellung des Gefäßes sich das Zapfenschild 10 sowie das Gefäß auf die jeweilige Schmalseite des Steges 12 abstützen kann. Im oberen Randbereich des Zapfenschildes 10 ist eine vergleichbare Ausnehmung 14 angeordnet. In diese Ausnehmung 14 greift eine stegartige Fortführung 15 des oberen Versteifungsringes 4 ein. In diesem Ausführungsbeispiel ist diese Fortführung 15 integraler Bestandteil des Versteifungsringes 4. Er könnte aber ebenso, wie im unteren Bereich dargestellt, als separates Teil am Versteifungsring befestigt sein.

Damit der unten angeordnete Steg 12 eine ausreichende Steifigkeit aufweist, ist er rechts und links mit armartigen Verlängerungen 16,17 versehen.

Die Montage erfolgt nun in der Weise, dass nach Erstellung des Metallmantels 1-3 einschl. der zwei darin eingeschweißten Versteifungsringe 4,5 das jeweilige Zapfenschild 10 einschl. des darin eingeschweißten Zapfens 11 von unten her auf die stegartige Fortführung 15 des oberen Versteifungsringes 4 geschoben und in dieser Position justiert wird. Danach wird von unten der untere Steg 12 in die Ausnehmung 13 gesteckt und mit dem unteren Versteifungsring 5 stoffschlüssig verbunden.

Der Vorteil dieser Ausführungsform ist darin zu sehen, dass das Zapfenschild 10 in vertikaler und in Umfangsrichtung verschiebbar ist, so dass die Wärmeausdehnung des Gefäßes nicht behindert wird. Mittels der Führung kann das Eigengewicht des Zapfenschildes 10 mitsamt dem Zapfen 11 und das des Gefäßes in vertikaler und gekippter Position des Gefäßes aufgefangen werden. Ergänzend ist noch darauf hinzuweisen, dass in bekannter Weise das Zapfenschild 10 einen Abstand 18 zum Metallmantelschuss 2 aufweist. Dadurch wird vermieden, dass der eine höhere Temperatur aufweisende Metallmantelschuss 2 im direkten Kontakt mit dem kälteren Zapfenschild 10 ist. Von wärmetechnischer Seite her ist dazu bekannt, dass der Wärmestrom infolge Strahlung proportional zur 4. Potenz der Temperaturdifferenz ist, während der Wärmestrom über Leitung direkt proportional zur Temperaturdifferenz ist.

In Figur 2a-2c ist eine zweite Ausführungsform dargestellt, wobei für gleiche Teile gleiche Bezugszeichen verwendet worden sind. Im Unterschied zu Figur 1a-1c ist das Zapfenschild 20 mit dem oberen Versteifungsring 21 stoffschlüssig mittels einer teilweise umlaufenden Naht 22 verbunden. Dazu weist der obere Versteifungsring 21 in bekannter Weise eine nach unten sich erstreckende nasenartige Fortführung 23 auf. Der als Steg 24 ausgebildete untere Randbereich des Zapfenschildes 20 ist frei beweglich und liegt gleitend kontaktierend an der Oberfläche des unteren Versteifungsringes 5 an. Je nach Auslegung der Befestigung des oberen Randbereiches des Zapfenschildes 20 kann man, wie hier dargestellt, auf eine Führung des Zapfenschildes 20 verzichten. Dies bedeutet, dass sowohl die Kräfte, die versuchen, das Zapfenschild 20 vom Gefäß wegzubiegen, als auch das Eigengewicht des Zapfenschildes sowie das des Gefäßes bei gekippter Position des Gefäßes durch die obenliegende Schweißnaht 22 aufgefangen werden müssen.

Vorteilhaft bei dieser Ausführungsform ist, dass gegenüber dem Ausführungsbeispiel in Figur 1a-1c auf die aufwendige Herstellung der beiden Ausnehmungen verzichtet werden kann und mit der oberen Befestigung auch große Pfannengewichte übertragbar sind. Nachteilig ist, dass die ungehinderte Ausdehnungsmöglichkeit in Umfangsrichtung eingeschränkt ist. In vertikaler Richtung gesehen bleibt diese aber voll erhalten. Um Spannungssprünge und Spannungsanhäufungen möglichst zu vermeiden, sind die Übergänge 25,26 vom oberen Randbereich des Zapfenschildes 20 in den mittleren und unteren Bereich stark abgerundet.

In Figur 3a-3c ist eine dritte Ausführungsform dargestellt, wobei Elemente der Ausführungsform gemäß Figur 1a - 1c mit Elementen der Ausführungsform gemäß Figur 2a - 2c kombiniert worden sind. Der obere Randbereich des Zapfenschildes 30 ist mittels einer Schweißnaht 22 mit dem oberen Versteifungsring 21 stoffschlüssig verbunden. Ein als kreisrunde Scheibe ausgebildetes Führungselement 19 greift sowohl in eine im unteren Randbereich des Zapfenschildes 30 angeordnete Ausnehmung 13 als auch in eine Ausnehmung des Steges 12 ein, der am unteren Versteifungsring 5 befestigt ist. Damit ist sichergestellt, dass die untere Führung das Eigengewicht des Zapfenschildes 30 sowie das Gefäßgewicht bei vertikaler und gekippter Position des Gefäßes auffangen kann.

Gemäß der Darstellung in Figur 4a - 4e kann man das Abfangen des Eigengewichtes von Zapfenschild und Gefäß auch anders lösen. Dazu ist der untere Randbereich des Zapfenschildes 40 als Steg 28 ausgebildet. Der dazugehörige untere Versteifungsring 27 weist eine nach oben sich erstreckende stegartige Fortführung 29 auf, die integraler Bestandteil des Versteifungsringes 27 ist. Die beiden stegartigen Bereiche 28, 29 liegen kontaktierend aufeinander. Durch beide erstrecken sich in diesem Ausführungsbeispiel zwei fluchtend liegende Öffnungen 31, 31', 32, 32'. Vorzugsweise sind diese als Bohrungen ausgebildet. In die Öffnungen 31, 31', 32, 32' sind Halteelemente 33,33', vorzugsweise Bolzen einsteckbar. Damit die ungehinderte Bewegung für das Zapfenschild 40 in vertikaler Richtung erhalten bleibt, weisen die im Steg 28 des Zapfenschildes 40 angeordneten Öffnungen 32, 32' einen größeren Durchmesser 37 auf. Im Teilbild e, das eine Modifikation des Details X darstellt, kann man dies gut erkennen. Im Unterschied zum Teilbild a ist der Steg 29 nicht integraler Bestandteil des unteren Versteifungsringes 27, sondern über eine Schweißnaht 34 stoffschlüssig mit diesem verbunden. Der eingesteckte Zapfen 33 zum Abfangen des Eigengewichtes des Zapfenschildes 40 bzw. des Gefäßes ist in der Öffnung 31 des Steges 29 mittels einer Rundnaht 35 befestigt. Die Öffnung 32 im stegartig ausgebildeten Randbereich 28 des Zapfenschildes 40 weist einen größeren Durchmesser 37 auf, als der Durchmesser 36 des Bolzens.

Bei den Ausführungsbeispielen gemäß den Darstellungen in Figur 2a-2c bzw. 3a-3c wurde der obere Randbereich des jeweiligen Zapfenschildes 20, 30 mittels einer Naht 22 mit der nasenartigen Fortführung 23 des umlaufenden oberen Versteifungsringes 21 verbunden. Im Unterschied dazu wird in der Ausführungsform gemäß Figur 4a-4e ein separates Teilsegment 38 gebildet, das mittels einer Schweißnaht 39 mit dem oberen Randbereich des Zapfenschildes 40 verbunden ist. Dieses so gebildete Element wird in eine entsprechende Lücke zwischen den Enden des umlaufenden Versteifungsringes 21 eingesetzt und über Quernähte 41, 41' miteinander verbunden. Vergleichbar ist auch der gegenüberliegende Bereich ausgebildet. Auch hier ist die Führung als separates Teil ausgebildet mit einem Teilsegment eines Versteifungsringes 27 und einem nach oben sich erstreckenden Steg 29. Dieses separate Teil wird mit Quemähten 42, 42' in eine entsprechende Lücke zwischen Segmenten des umlaufenden unteren Versteifungsringes 5 eingesetzt und stoffschlüssig damit verbunden.

In Fortführung dieses Gedankens ist in dem Ausführungsbeispiel gemäß den Figuren 5a-5e eine Konstruktion dargestellt, bei der das Zapfenschild 50 mitsamt dem oberen Bereich ein einziges Teil bildet. Dieses Teil ist mit Quernähten 41, 41' mit den angrenzenden Teilsegmenten des umlaufenden Versteifungsringes 21 stoffschlüssig verbunden. Der Vorteil dieser Anordnung ist darin zu sehen, dass statt der langen umlaufenden Schweißnaht hier nur zwei relativ kurze Quernähte zur Befestigung benötigt werden. Die Führung des Zapfenschildes 50 erfolgt hier in einer anderen Art und Weise. Dazu werden am unteren Versteifungsring 5 Klammem 43, 43' angeordnet, die den stegartig ausgebildeten Endbereich 28 des Zapfenschildes 50 umfassen. Im Teilbild e ist dargestellt, wie die links liegende Klammer 43 über Schweißnähte 44, 44' mit dem unteren Versteifungsring 5 verbunden ist. Beide Klammem 43, 43' weisen einen winkelartig ausgebildeten Endbereich 45, 45' auf, der einen Abstand 46, 46' zum Steg 28 aufweist.

In den Figuren 6a - c ist eine weitere Ausführungsform dargestellt. Im Unterschied zur Ausführungsform gemäß Figur 2a - c weist der Rohrschuss 2 keinen unteren Verstärkungsring 5 auf. Zur Führung des Zapfenschildes 20 ist in Höhe des Steges 24 ein Führungsblech 47 an einem Schwert 48 des Schusses 2 befestigt. Bei Wärmeausdehnung des Gefäßes gleitet der Steg 24 des Zapfenschildes 20 entlang der Innenseite des oberen Bereiches des Führungsbleches 47.

Figur 7a - c zeigt eine Variante der Ausführungsform gemäß den Figuren 6a - c. Auch dieses Ausführungsbeispiel ist gekennzeichnet durch den Wegfall des unteren Versteifungsringes 5 im rohrförmigen Schuss 2. Statt eines Führungsbleches wird bei diesem Ausführungsbeispiel der Steg 24 des Zapfenschildes 20 durch zwei am Schuss 2 befestigte Klammern 49,49' an den Enden umfasst. Zur Führung des Steges 24 des Zapfenschildes 20 entlang der Klammem 49,49' werden auf beiden Seiten in den Spalt zwischen Außenseite Steg 24 und Innenseite der Klammem 49,49' sogenannte Futterbleche 51,51' eingetrieben.

In Figur 8a, 8b ist eine achte Ausführungsform dargestellt. Sie ähnelt der in Figur 6 und 7 dargestellten Ausführungsform in der Weise, dass im Schuss 2 kein unterer Verstärkungsring 5 angeordnet ist. Im Unterschied zu den beiden genannten Ausführungsformen weist bei dieser Ausführungsform das Zapfenschild 60 keine Führung auf. Die erforderliche Versteifung wird dadurch erreicht, dass der untere Bereich 52 des Zapfenschildes 60 in der Draufsicht kreisbogenförmig ausgebildet ist. In diesem Ausführungsbeispiel ist der obere Randbereich des Zapfenschildes 60 mittels einer Naht 22 mit der nasenartigen Fortführung des umlaufenden oberen Versteifungsringes 21 verbunden. Vergleichbar wie in den Figuren 5a - 5e dargestellt, kann alternativ der obere Bereich des Zapfenschildes 60 mitsamt dem dazugehörigen Abschnitt des oberen Versteifungsringes 21 als ein Teil ausgebildet sein. Dieses so gebildete Teil wird mit kurzen Quernähten mit den angrenzenden Teilsegmenten des umlaufenden Versteifungsringes 21 stoffschlüssig verbunden. Der Vorteil einer solchen Anordnung ist darin zu sehen, dass statt der langen umlaufenden Schweißnaht 22 hier nur zwei relativ kurze Quemähte zur Befestigung benötigt werden.

Ein weiteres Ausführungsbeispiel ist in den Figuren 9a - c dargestellt. Das besondere Kennzeichen dieser Ausführungsform ist die Anordnung eines versteifenden umlaufenden Ringes 53. Dieser Ring 53 wird mittels einer Rundnaht 54 am Steg 24 des Zapfenschildes 20 befestigt. Zur Führung des Ringes 53 gegenüber dem Schuss 2 sind in bestimmten Abständen über den Umfang verteilt auf der Innenseite des Schildes 20 bzw. des Ringes 53 Abstandshalter 55 befestigt.

### Bezugszeichenliste

- **Nr.**: **Bezeichnung**
- 1,2,3: rohrförmiger Schuss
- 4: oberer Versteifungsring
- 5: unterer Versteifungsring
- 6-9: Schweißnaht
- 10: Zapfenschild
- 11: Zapfen
- 12: Steg
- 13,14: Ausnehmung
- 15: stegartige Fortführung
- 16,17: armartige Verlängerung
- 18: Abstand
- 19: Führungselement
- 20: Zapfenschild
- 21: oberer Versteifungsring
- 22: Schweißnaht
- 23: nasenartige Fortführung
- 24: Steg
- 25,26: Übergang
- 27: unterer Versteifungsring
- 28: Steg
- 29: stegartige Fortführung
- 30: Zapfenschild
- 31,31',32,32': Öffnung
- 33,33': Halteelement
- 34: Schweißnaht
- 35: Rundnaht
- 36: Durchmesser
- 37: Durchmesser
- 38: Teilsegment
- 39: Schweißnaht
- 40: Zapfenschild
- 41,41': Quemaht
- 42,42': Quemaht
- 43,43': Klammer
- 44,44': Schweißnaht
- 45,45': Endbereich
- 46,46': Abstand
- 47: Führungsblech
- 48: Schwert
- 49,49': Klammer
- 50: Zapfenschild
- 51,51': Futterblech
- 52: unterer Bereich Zapfenschild
- 53: umlaufender Ring
- 54: Rundnaht
- 55: Abstandshalter

- 60: Zapfenschild

## Patentansprüche

1. Gefäß für metallurgische Zwecke zum Transport von schmelzflüssigen Metallen mit einem eine hitzebeständige Auskleidung aufnehmenden Metallmantel, an dem zwei Tragzapfen an der Außenseite gegenüberliegend angeordnet und mittels je eines mit dem Metallmantel verbundenen Zapfenschildes abgestützt sind,
**dadurch gekennzeichnet,**
**dass** das Zapfenschild in vertikaler und in Umfangsrichtung begrenzt beweglich angeordnet ist und zur Aufnahme des Eigengewichtes des Zapfenschildes und des Gefäßes bei vertikaler und gekippter Position des Gefäßes Mittel am Metallmantel befestigt sind.

2. Gefäß für metallurgische Zwecke zum Transport von schmelzflüssigen Metallen mit einem eine hitzebeständige Auskleidung aufnehmenden, aus einzelnen rohrförmigen Schüssen zusammengesetzten Metallmantel, der zwei in Umfangsrichtung verlaufende, im axialen Abstand zueinander im Metallmantel integrierte Versteifungsringe aufweist und an dem zwei Tragzapfen an der Außenseite einander gegenüberliegend angeordnet und mittels je eines mit den Versteifungsringen verbundenen Zapfenschildes abgestützt sind, wobei das Zapfenschild einen geringen radialen Abstand zum Metallmantel aufweist,
**dadurch gekennzeichnet,**
**dass** das Zapfenschild (10) in vertikaler und in Umfangsrichtung begrenzt beweglich angeordnet ist und zur Aufnahme des Eigengewichtes des Zapfenschildes (10) und des Gefäßes bei vertikaler und gekippter Position des Gefäßes Mittel am Metallmantel (1-3) und/oder an den Versteifungsringen (4,5) angeordnet sind.

3. Gefäß nach Anspruch 1 oder 2,
**dadurch gekennzeichnet,**
**dass** das Mittel als eine das Zapfenschild (10) umfassende Kastenkonstruktion ausgebildet ist, innerhalb derer das Zapfenschild (10) begrenzt verschiebbar ist.

4. Gefäß nach Anspruch 1 oder 2,
**dadurch gekennzeichnet,**
**dass** das Mittel als klammerähnliche Elemente (43,43') ausgebildet ist, die die Randbereiche des Steges (28) des Zapfenschildes (10) einfassen.

5. Gefäß nach Anspruch 2,
**dadurch gekennzeichnet,**
**dass** nur ein dem jeweiligen Versteifungsring (21) zugewandter Randbereich des Zapfenschildes (20,30,40,50,60) stoffschlüssig mit dem Versteifungsring (21) verbunden ist.

6. Gefäß nach Anspruch 5,
**dadurch gekennzeichnet,**
**dass** der gegenüberliegende freigestellte Randbereich des Zapfenschildes (20,30,40,50) durch am Versteifungsring (5,27) angeordnete Mittel in vertikaler Richtung geführt ist.

7. Gefäß nach Anspruch 6,
**dadurch gekennzeichnet,**
**dass** die Mittel integraler Bestandteil des Versteifungsringes sind.

8. Gefäß nach Anspruch 6,
**dadurch gekennzeichnet,**
**dass** die Mittel (12) separat ausgebildet und mittels einer Schweißnaht mit dem Versteifungsring (5) verbunden sind.

9. Gefäß nach einem der Ansprüche 6 - 8,
**dadurch gekennzeichnet,**
**dass** die Mittel am unteren Versteifungsring (5,27) angeordnet sind.

10. Gefäß nach Anspruch 6 - 9,
**dadurch gekennzeichnet,**
**dass** der Versteifungsring (5) im Bereich des Zapfenschildes (10,30) einen nach oben gerichteten, nasenartig ausgebildeten Steg (12) aufweist, der in eine auf der Unterseite des freigestellten Randbereiches des Zapfenschildes (10,30) angeordnete Ausnehmung (13) formschlüssig in Eingriff kommt.

11. Gefäß nach Anspruch 6 - 9,
**dadurch gekennzeichnet,**
**dass** am Versteifungsring im Bereich des Zapfenschildes ein bügelartiger in Umlaufrichtung liegender Führungsgriff befestigt ist, in dessen nach oben und unten hin offenen Zwischenraum der als Steg ausgebildete freigestellte Randbereich des Zapfenschildes zum Eingriff kommt.

12. Gefäß nach Anspruch 6 - 9,
**dadurch gekennzeichnet,**
**dass** am Versteifungsring (5) im Bereich des Zapfenschildes (50) mindestens eine Führungsklammer (43,43') befestigt ist, in die der in Umfangsrichtung liegende Endbereich des Steges (28) des Zapfenschildes (50) in Eingriff kommt.

13. Gefäß nach Anspruch 12,
**dadurch gekennzeichnet,**
**dass** im Querschnitt gesehen die Führungsklammer eine dem Randbereich des Steges des Zapfenschildes zugewandte schlitzartige Ausnehmung aufweist.

14. Gefäß nach Anspruch 12,
**dadurch gekennzeichnet,**
**dass** im Querschnitt gesehen die Führungsklammer (43,43') als Winkel (45,45') ausgebildet ist und die gleitende Kontaktierung mit dem Randbereich des Zapfenschildes (50) nur über einen Außenflächenbereich erfolgt.

15. Gefäß nach Anspruch 6 - 9,
**dadurch gekennzeichnet,**
**dass** der Versteifungsring (27) im Bereich des Zapfenschildes (40) einen nach oben gerichteten, nasenartig ausgebildeten Steg (29) aufweist und ein Außenflächenbereich des ebenfalls stegartig ausgebildeten freigestellten Randbereiches (28) des Zapfenschildes (40) mit einem Innenflächenbereich des Steges (29) des Versteifungsringes (27) in Gleitkontakt kommt.

16. Gefäß nach Anspruch 15,
**dadurch gekennzeichnet,**
**dass** sowohl der Steg (29) des Versteifungsringes (27) als auch der Steg (28) des freigestellten Randbereiches mindestens eine zueinander fluchtende Öffnung (31,31',32,32') aufweist, durch die ein Halteelement (33,33') mit Spiel einsteckbar ist.

17. Gefäß nach Anspruch 16,
**dadurch gekennzeichnet,**
**dass** das Halteelement (33,33') mittels einer Schweißnaht (35) in der Öffnung (31,31') des Steges (29) des Versteifungsringes (27) befestigt ist.

18. Gefäß nach einem der Ansprüche 5-17,
**dadurch gekennzeichnet,**
**dass** der stoffschlüssig verbundene Randbereich (38) des Zapfenschildes (40) ein Segment des Versteifungsringes (21) bildet, das mit den angrenzenden Segmenten des Versteifungsringes (21) stoffschlüssig über Quernähte (41,41') verbunden ist.

19. Gefäß nach Anspruch 18,
**dadurch gekennzeichnet,**
**dass** der als Versteifungsring ausgebildete Randbereich des Zapfenschildes (50) im Zapfenschild (50) integriert ist und mit den angrenzenden Segmenten des Versteifungsringes (21) stoffschlüssig über Quernähte (41,41') verbunden ist.

20. Gefäß nach Anspruch 2,
**dadurch gekennzeichnet,**
**dass** unter Wegfall des unteren Versteifungsringes (5) das Zapfenschild (20) mit dem oberen Versteifungsring (21) stoffschlüssig verbunden ist und der Steg (24) des Zapfenschildes (20) mit einem die radiale Auslenkung verhinderndes Mittel in Kontakt ist.

21. Gefäß nach Anspruch 20,
**dadurch gekennzeichnet,**
**dass** das Mittel ein Führungsblech (47) ist, das an einem am Metallmantel (2) angeordneten vertikalen Schwert (48) befestigt ist und die freie Innenseite des Führungsbleches (47) mit der freien Außenseite des Steges (24) des Zapfenschildes (20) gleitend in Kontakt ist.

22. Gefäß nach Anspruch 20,
**dadurch gekennzeichnet,**
**dass** das Mittel eine abgewinkelte Klammer (49,49') ist, die am Metallmantel (2) befestigt ist und den Endbereich des Steges (24) des Zapfenschildes (20) umfasst.

23. Gefäß nach Anspruch 20,
**dadurch gekennzeichnet,**
**dass** das Mittel ein den Metallmantel (2) umfassender Ring (53) ist, der stoffschlüssig mit dem Steg (24) der beiden Zapfenschilde (20,20') verbunden ist.

24. Gefäß nach Anspruch 23,
**dadurch gekennzeichnet,**
**dass** am Zapfenschild (20,20') bzw. am Ring (53) über den Umfang verteilt den Zwischenraum zwischen Metallmantel (2) und Ring (53) überbrückende Abstandshalter (55) befestigt sind.

25. Gefäß nach Anspruch 2,
**dadurch gekennzeichnet,**
**dass** unter Wegfall des unteren Versteifungsringes (5) das Zapfenschild (60) ohne Führung nur mit dem oberen Versteifungsring (21) stoffschlüssig verbunden ist.

26. Gefäß nach Anspruch 25,
**dadurch gekennzeichnet,**
**dass** der untere Randbereich (52) des Zapfenschildes in der Draufsicht gesehen kreisbogenförmig ausgebildet ist.

## Claims

1. Container for metallurgical purposes such as the transport of molten metals, having a refractory-lined metal casing on which two supporting trunnions are arranged opposite one another on the outside, each being supported by a trunnion plate attached to the metal casing,
**characterised in that**
the trunnion plate is arranged so that it can move to a limited extent in the vertical and circumferential directions, and means are attached to the metal casing to support the dead weight of the trunnion plate and the container when the latter is in its vertical and tilted positions.

2. Container for metallurgical purposes such as the transport of molten metals, having a refractory-lined metal casing consisting of individual, tubular sections and comprising two stiffening rings that extend in the circumferential direction and are integrated in the metal casing an axial distance apart from one another, and on which two supporting trunnions are arranged opposite one another on the outside, each trunnion being supported by a trunnion plate attached to the stiffening rings, such that the trunnion plate is radially a small distance away from the metal casing,
**characterised in that**
the trunnion plate (10) is arranged so that it can move to a limited extent in the vertical and circumferential directions and means are attached to the metal casing (1 - 3) and/or to the stiffening rings (4, 5) to support the dead weight of the trunnion plate (10) and the container when the latter is in its vertical and tilted positions.

3. Container according to Claims 1 or 2,
**characterised in that**
the said means are in the form of a box structure around the trunion plate (10), within which the trunnion plate (10) can move to a limited extent.

4. Container according to Claims 1 or 2,
**characterised in that**
the said means are formed as bracket-like elements (43, 43') that enclose the edge area of the web of the trunnion plate (10).

5. Container according to Claim 2,
**characterised in that**
only one of the edge areas of the trunnion plate (20, 30, 40, 50, 60) facing the respective stiffening ring (21) is attached with material continuity to the stiffening ring (21).

6. Container according to Claim 5,
**characterised in that**
the opposite, free edge area of the trunnion plate (20, 30, 40, 50) is guided in the vertical direction by means arranged on the stiffening ring (5, 27).

7. Container according to Claim 6,
**characterised in that**
the said means are an integral part of the stiffening ring.

8. Container according to Claim 6,
**characterised in that**
the said means (12) are formed separately and are attached to the stiffening ring (5) by a weld seam.

9. Container according to Claims 6 to 8,
**characterised in that**
the said means are arranged on the lower stiffening ring (5,27).

10. Container according to Claims 6 to 9,
**characterised in that**
in the area of the trunnion plate (10, 30) the stiffening ring (5) has a lip-like web (12) directed upwards, which engages in a form-enclosed way in a recess (13) formed along the underside of the free edge area of the trunnion plate (10, 30).

11. Container according to Claims 6 to 9,
**characterised in that**
on the stiffening ring in the area of the trunnion plate is attached a stirrup-like grip that is positioned circumferentially, in whose clear space open towards the top and bottom the free edge area of the trunnion plate formed as a web engages.

12. Container according to Claims 6 to 9,
**characterised in that**
on the stiffening ring (5) in the area of the trunnion plate (50) is attached at least one guiding bracket (43, 43'), in which the end area of the web (28) of the trunnion plate (50) positioned in the circumferential direction engages.

13. Container according to Claim 12,
**characterised in that**
viewed in cross-section, the guiding bracket has a slot-like recess facing the edge area of the web of the trunnion plate.

14. Container according to Claim 12,
**characterised in that**
viewed in cross-section, the guiding bracket (43, 43') is formed as an angle-piece (45, 45') and sliding contact with the edge area of the trunnion plate (50) takes place only over an outer surface area.

15. Container according to Claims 6 to 9,
**characterised in that**
in the area of the trunnion plate (40) the stiffening ring (27) has a lip-like web (29) and an outer surface area of the also web-like free edge area (28) of the trunnion plate (40) comes into sliding contact with an inside surface area of the web (29) of the stiffening ring (27).

16. Container according to Claim 15,
**characterised in that**
both the web (29) of the stiffening ring (27) and the web (28) of the free edge area have at least one mutually aligned opening (31, 31', 32, 32') through which a holding element (33, 33') can be inserted with some clearance.

17. Container according to Claim 16,
**characterised in that**
the holding element (33, 33') is fixed in the opening (31, 31') of the web (29) of the stiffening ring (27) by means of a weld seam (35).

18. Container according to Claims 5 to 17,
**characterised in that**
the edge area (38) of the trunnion plate (40) joined with material continuity forms a segment of the stiffening ring (21), which is joined with material continuity to the adjacent segments of the stiffening ring (21) by means of transverse seams (41, 41').

19. Container according to Claim 18,
**characterised in that**
the edge area of the trunnion plate (50) formed as the stiffening ring is integrated in the trunnion plate (50) and is joined with material continuity to the adjacent segments of the stiffening ring (21) by means of transverse seams (41, 41').

20. Container according to Claim 2,
**characterised in that**
the lower stiffening ring (5) is omitted, the trunnion plate (20) is joined with material continuity to the upper stiffening ring (21) and the web (24) of the trunnion plate (20) is in contact with means that prevent radial deflection.

21. Container according to Claim 20,
**characterised in that**
the said means consist of a guiding plate (47) attached to a vertical batten (48) arranged on the metal casing (2) and the free inside of the guiding plate (47) is in sliding contact with the free outside of the web (24) of the trunnion plate (20).

22. Container according to Claim 20,
**characterised in that**
the said means consist of an angled bracket (49, 49') attached to the metal casing (2), which encloses the end area of the web (24) of the trunnion plate (20).

23. Container according to Claim 20,
**characterised in that**
the said means consist of a ring (53) around the metal casing (2), which is joined with material continuity to the web (24) of the two trunnion plates (20, 20').

24. Container according to Claim 23,
**characterised in that**
to the trunnion plate (20, 20') or the ring (53), and distributed around the circumference, are attached spacers (55) which bridge the gap between the metal casing (2) and the ring (53).

25. Container according to Claim 2,
**characterised in that**
the lower stiffening ring (5) is omitted and the trunnion plate (60) is attached with material continuity, without guiding, only to the upper stiffening ring (21).

26. Container according to Claim 25,
**characterised in that**
the lower edge area (52) of the trunnion plate is in the shape of a circular arc when viewed from above.

## Revendications

1. Récipient pour des applications métallurgiques, pour le transport de métaux en fusion, comportant un manteau métallique recevant un revêtement réfractaire, sur lequel deux tourillons porteurs sont agencés de façon opposée sur la face externe et prennent appui au moyen à chaque fois d'une plaque de tourillon reliée au manteau métallique,
**caractérisé en ce que** la plaque de tourillon est agencée de façon mobile, en étant limitée en directions verticale et périphérique, et des moyens sont fixés sur le manteau métallique, pour recevoir le poids propre de la plaque de tourillon et du récipient, pour des positions verticale et basculée du récipient.

2. Récipient pour des applications métallurgiques, pour le transport de métaux en fusion, comportant un manteau métallique recevant un revêtement réfractaire, réalisé par l'assemblage de tronçons tubulaires individuels, comportant deux bagues de rigidification qui s'étendent en direction périphérique et qui sont intégrées en étant séparées d'une distance axiale l'une par rapport à l'autre dans le manteau métallique, et sur lequel deux tourillons porteurs sont agencés de façon opposée sur la face externe et prennent appui au moyen à chaque fois d'une plaque de tourillon reliée aux bagues de rigidification, la plaque de tourillon présentant une distance radiale réduite par rapport au manteau métallique,
**caractérisé en ce que** la plaque de tourillon (10) est agencée de façon mobile, en étant limitée en directions verticale et périphérique, et des moyens sont agencés sur le manteau métallique (1 - 3) et/ou sur les bagues de rigidification (4, 5), pour recevoir le poids propre de la plaque de tourillon (10) et du récipient, pour des positions verticale et basculée du récipient.

3. Récipient selon la revendication 1 ou 2,
**caractérisé en ce que** le moyen est réalisé sous forme d'une construction de châssis comportant la plaque de tourillon (10), à l'intérieur de laquelle la plaque de tourillon (10) est déplaçable de façon limitée.

4. Récipient selon la revendication 1 ou 2,
**caractérisé en ce que** le moyen est réalisé sous forme d'éléments (43, 43') du type crampon, qui entourent les zones de bord de la barrette (28) de la plaque de tourillon (10).

5. Récipient selon la revendication 2,
**caractérisé en ce que** seulement une zone de bord de la plaque de tourillon (20, 30, 40, 50, 60), en regard de la bague de rigidification correspondante (21), est reliée par liaison de matière avec la bague de rigidification (21).

6. Récipient selon la revendication 5,
**caractérisé en ce que** la zone de bord de la plaque de tourillon (20, 30, 40, 50), opposée et libre, est guidée en direction verticale par des moyens agencés sur la bague de rigidification (5, 27).

7. Récipient selon la revendication 6,
**caractérisé en ce que** les moyens font partie intégrante de la bague de rigidification.

8. Récipient selon la revendication 6,
**caractérisé en ce que** les moyens (12) sont réalisés de façon séparée et sont reliés à l'aide d'une soudure à la bague de rigidification (5).

9. Récipient selon l'une des revendications 6 à 8,
**caractérisé en ce que** les moyens sont agencés sur la bague de rigidification (5, 27) inférieure.

10. Récipient selon l'une des revendications 6 à 9,
**caractérisé en ce que** la bague de rigidification (5) présente, dans la zone de la plaque de tourillon (10, 30), une barrette (12) dirigée vers le haut, réalisée sous forme de talon et agissant, par coopération de formes, dans un évidement (13) pratiqué dans la face inférieure de la zone de bord libérée de la plaque de tourillon (10, 30).

11. Récipient selon l'une des revendications 6 à 9,
**caractérisé en ce que**, sur la bague de rigidification, dans la zone de la plaque de tourillon, est fixé un manche de guidage en forme d'étrier, situé en direction périphérique, dans l'espace intermédiaire ouvert vers le haut et vers le bas duquel agit la zone de bord de la plaque de tourillon, libérée, réalisée sous forme de barrette.

12. Récipient selon l'une des revendications 6 à 9,
**caractérisé en ce que**, sur la bague de rigidification (5), dans la zone de la plaque de tourillon (50), est fixé au moins un crampon de guidage (43, 43'), dans lequel agit la zone d'extrémité située en direction périphérique de la barrette (28) de la plaque de tourillon (50).

13. Récipient selon la revendication 12,
**caractérisé en ce que** le crampon de guidage présente, vu en section transversale, un évidement en forme de fente, qui est en regard de la zone de bord de la barrette de la plaque de tourillon.

14. Récipient selon la revendication 12,
**caractérisé en ce que** le crampon de guidage (43, 43') est réalisé sous forme de coude (45, 45'), vu en section transversale, et le contact glissant avec la zone de bord de la plaque de tourillon (50) est réalisé uniquement par l'intermédiaire d'une zone de surface externe.

15. Récipient selon l'une des revendications 6 à 9,
**caractérisé en ce que** la bague de rigidification (27) comporte, dans la zone de la plaque de tourillon (40), une barrette (29) dirigée vers le haut, en forme de talon, et une zone de surface externe de la zone de bord (28) de la plaque de tourillon (40), libérée et également réalisée sous forme de barrette, arrive en contact de glissement avec une zone de surface interne de la barrette (29) de la bague de rigidification (27).

16. Récipient selon la revendication 15,
**caractérisé en ce qu'**aussi bien la barrette (29) de la bague de rigidification (27), que la barrette (28) de la zone de bord libérée, comportent au moins une ouverture (31, 31' ; 32, 32'), ouvertures qui sont alignées ensemble, dans lesquelles peut être inséré avec du jeu un élément de maintien (33, 33').

17. Récipient selon la revendication 16,
**caractérisé en ce que** l'élément de maintien (33, 33') est fixé, au moyen d'une soudure (35), dans l'ouverture (31, 31') de la barrette (29) de la bague de rigidification (27).

18. Récipient selon l'une des revendications 5 à 17,
**caractérisé en ce que** la zone de bord (38) reliée par matériau de la plaque de tourillon (40) forme un segment de la bague de rigidification (21), qui est relié par matériau avec les segments voisins de la bague de rigidification (21) par l'intermédiaire de joints transversaux (41, 41').

19. Réservoir selon la revendication 18,
**caractérisé en ce que** la zone de bord réalisée sous forme de bague de rigidification de la plaque de tourillon (50) est intégrée dans la plaque de tourillon (50) et est reliée par matériau avec les segments voisins de la bague de rigidification (21) par l'intermédiaire de joints transversaux (41, 41').

20. Réservoir selon la revendication 2,
**caractérisé en ce que**, en supprimant la bague de rigidification (5) inférieure, la plaque de tourillon (20) est reliée par matériau avec la bague de rigidification (21) supérieure, et la barrette (24) de la plaque de tourillon (20) est en contact avec un moyen empêchant l'excursion radiale.

21. Réservoir selon la revendication 20,
**caractérisé en ce que** le moyen est une tôle de guidage (47) qui est fixée à une semelle verticale (48) agencée sur le manteau métallique (2) et la face interne libre de la tôle de guidage (47) est en contact de glissement avec la face externe libre de la barrette (24) de la plaque de tourillon (20).

22. Réservoir selon la revendication 20,
**caractérisé en ce que** le moyen est un crampon coudé (49, 49') qui est fixé sur le manteau métallique (2) et qui entoure la zone d'extrémité de la barrette (24) de la plaque de tourillon (20).

23. Réservoir selon la revendication 20,
**caractérisé en ce que** le moyen est une bague (53) entourant le manteau métallique (2), qui est relié par matériau avec la barrette (24) des deux plaques de tourillon (20, 20').

24. Réservoir selon la revendication 23,
**caractérisé en ce que** des écarteurs (55) sont fixés sur la plaque de tourillon (20, 20') ou la bague (53), en étant répartis sur la périphérie et en réalisant un pontage de l'espace libre entre le manteau métallique (2) et la bague (53).

25. Réservoir selon la revendication 2,
**caractérisé en ce que**, en supprimant la bague de rigidification (5) inférieure, la plaque de tourillon (60) est reliée par matériau, sans guidage, uniquement avec la bague de rigidification (21) supérieure.

26. Réservoir selon la revendication 25,
**caractérisé en ce que** la zone de bord (52) inférieure de la plaque de tourillon est réalisée sous forme d'arc de cercle en vue en plan.
